# EUROPÄISCHE PATENTSCHRIFT

(11) **EP 0 065 736 B1**
(45) Veröffentlichungstag und Bekanntmachung des Hinweises auf die Patenterteilung: **25.09.1985**
(21) Anmeldenummer: 82104307.2
(22) Anmeldetag: 17.05.1982
(51) Int. Cl.: B21F 45/00, E04C 5/02

(54) **Verfahren und Vorrichtung zur Herstellung eines Bewehrungsbündels**
Method and apparatus for making a reinforcing bundle
Procédé et appareil pour la fabrication d'une botte d'armature

(30) Priorität: 25.05.1981 AT 2327/81
(43) Veröffentlichungstag der Anmeldung: 01.12.1982
(73) Patentinhaber: BUCHER, Franz, A-6020 Innsbrück (AT)
(72) Erfinder: BUCHER, Franz, A-6020 Innsbrück (AT)
(74) Vertreter: Torggler, Paul, Dr.

## Beschreibung

Die Erfindung bezieht sich auf Verfahren zur Herstellung eines Bündels von Bewehrungsstäben gemäss dem Oberbegriff des Patentanspruches 1 oder 3. Dabei können die Bewehrungsstäbe - je nach zu erzielendem Gesamtquerschnitt oder nach den zur Verfügung stehenden Drähten - gleiche oder unterschiedliche Durchmesser aufweisen. Die Erfindung bezieht sich weiters auf eine Vorrichtung gemäss dem Oberbegriff des Patentanspruches 6, mittels der die Durchführung der Verfahren möglich ist.

Nach einem derartigen Verfahren hergestellte Bewehrungsbündel sind beispielsweise der AT-B-230 074 zu entnehmen. Dabei wird vorgeschlagen, durch Bündelung von zumindest drei gleich langen, einander berührenden Bewehrungsstäben Bewehrungselemente mit grösseren Querschnitten herzustellen, wobei eine Verbindung der Stäbe zumindest an einigen Stellen vorgesehen ist. Die Bündelung von gleich langen Einzelstäben bringt verschiedene Vorteile mit sich: Oberflächenvergrösserung, Knickfestigkeitserhöhung, günstigeres Trägheits- und Widerstandsmoment, Beschränkung auf wenige Durchmesser sowie, als Ersatz von Stäben mit grossen Durchmessern, auch geringere Gestehungskosten, da diese gegenüber Stäben des mittleren Durchmesserbereiches beträchtliche Preiszuschläge aufweisen. Der letztgenannte Vorteil tritt bei Bewehrungsstäben mit hoher Stahlqualität besonders in Erscheinung.

Beim Ersatz von Einzelstäben grösseren Durchmessers, etwa ab einem Durchmesser von 18 mm, bringt die Bündelung von zwei, drei oder vier Stäben besondere Vorteile. Da die Durchmesserstaffelung im allgemeinen 1 mm, bei grösseren Durchmessern 2 mm beträgt, sind auch eine grosse Anzahl von nicht erhältlichen Einzelstäben grösseren Durchmessers durch Bewehrungsbündel zu ersetzen.

Es ist weiters bekannt (NL-C-67478), Bewehrungbündel in Anpassung an den Momentenverlauf herzustellen, in dem die Enden der Stäbe in der Länge abgestuft sind. Schliesslich sind auch derartige Bündel aus Stäben gleicher Länge bekannt, die gegeneinander verschoben sind (DE-A-2518133).

Die Erfindung betrifft, wie erwähnt, auch eine Vorrichtung gemäss dem Oberbegriff des Patentanspruches 6. Entsprechend der bereits erwähnten AT-B-230 074 können die für die Herstellung der dort beschriebenen Bewehrungbündel benötigten Stäbe als Drähte von der Rolle abgezogen werden, wobei diese Tätigkeit üblicherweise von Vorschubeinrichtungen unterstützt wird. Die geschnittenen Stäbe werden dann verschweisst, verlötet oder gebunden.

Auch nach der DE-A-2518133 werden gerade Stabstücke der benötigten Längen und Durchmesser einzeln gebündelt, um wenigstens bei der Verlegung Arbeitszeit einzusparen.

In keiner der vorgenannten Druckschriften ist ein in einer automatischen Fertigungsanlage ausführbares Herstellungsverfahren für derartige Bewehrungsbündel aus mindestens zwei, vorzugsweise drei oder vier Bewehrungsstäben beschrieben, wofür folgende Gründe massgeblich sind:
In üblichen automatischen Fertigungsanlagen für Gitterträger, Baustahlmatten usw. werden alle zur Verarbeitung vorgesehenen, im allgemeinen auf Haspeln angeordneten Bewehrungsdrähte in die Fertigungsanlage eingeführt und taktweise verarbeitet. Die Fertigungsanlagen sind für jeweils eine, gegebenenfalls auch umstellbar für andere Ausführungen der zu erzeugenden Bewehrungelemente vorgesehen, wobei die Umstellung bedingt durch Wechsel der Haspel, Veränderung der Drahtabstände, Schweisszeitabstände usw. verhältnismässig lange Stillstandszeiten der Fertigungsanlage bedingt.

Der Bedarf an Einzelstäben grösserer Durchmesser ist jedoch nicht in einem derartig grossen Ausmass gegeben, dass herkömmliche Fertigungsanlagen nach entsprechender Änderung rationell eingesetzt werden können, da sowohl die zu häufige Umstellung zur Erzeugung der grossen Anzahl verschiedener Bewehrungsbündei als auch der Einsatz mehrerer Fertigungsanlagen mangels Auslastung unwirtschaftlich wird.

Die Erfindung hat es sich nun zur Aufgabe gestellt, Verfahren und eine einfache, rationell einsetzbare Vorrichtung zur Herstellung von Bewehrungsbündeln beliebiger Stabanzahl und beliebiger Durchmesser zu schaffen, in denen die Durchmesser der Stäbe gleich oder unterschiedlich sein, und in allen Fällen deren Längen an den Verlauf der Biegemomentenlinie angepasst werden können. Es sollen also insbesondere Bündel aus zwei, drei oder vier Stäben gleichen und unterschiedlichen Durchmessers und gleicher oder unterschiedlicher Länge in einer einzigen automatischen Fertigungsanlage ohne wesentliche Stillstandszeiten gefertigt werden können, wobei die Gesamtanlage, insbesondere die Anzahl von Haspeln, sich in einem wirtschaftlich vertretbaren, dem Bedarf an Bewehrungsbündeln etwa angepassten Ausmass bewegt.

Diese Aufgabe wird nun bei der Herstellung biegemomentenangepaster Bewehrungbündel durch das Verfahren nach Patentanspruch 1 gelöst. Eine besonders vorteilhafte Weiterbildung dieses Verfahrens, das die Herstellung dieser Bewehrungsbündel gestattet, in dem zumindest zwei Stäbe unterschiedlichen Durchmessers enthalten sind, ist in Patentanspruch 2 angeführt. Die erwähnte Aufgabe wird zum anderen auch durch das Verfahren nach Patentanspruch 3 gelöst, das zur Herstellung zwei-, drei-, vier- oder mehrstäbiger Bündel geeignet ist. Hiezu werden einzeln steuerbare Vorschubeinrichtungen aktiviert, die aus der zur Verfügung stehenden Zahl von Drähten die gewünschte Anzahl der Schweisseinrichtung zuführen. Besteht im Vorratsteil der Fertigungsanlage eine grössere Anzahl von auf Haspeln gewickelten Bewehrungsdrähten, die durch Vorschubeinrichtungen einzeln erfasst werden können, so besteht auch dabei die Möglichkeit, durch unterschiedliche Stablängen eine Anpassung an die Biegemomentenlinie zu erzielen, wie dies im Patentanspruch 4 angeführt ist. Weist jeder Bewehrungsstab einen anderen Durchmesser auf, so wird für die Herstellung der Bündel eine Weiterbildung der erwähnten Möglichkeiten bevorzugt, die im Patentanspruch 5 angegeben ist.

Patentanspruch 6 kennzeichnet eine Vorrichtung, die zur Ausführung jedes der erwähnten Verfahren eingesetzt werden kann.

Demnach stehen also in der Vorrichtung ständig alle Bewehrungdrähte zur Verfügung, von denen nur diejenigen ausgesucht und bearbeitet werden, die für das gerade herzustellende Bewehrungbündel benötigt werden. Werden beispielsweise zweistäbige Bewehrungsbündel benötigt, können von den in die Auswahleinrichtung eingeführten Bewehrungsdrähten zwei erfasst und miteinander verschweisst werden. Die Umstellung auf die Erzeugung dreistäbiger Bündel beschränkt sich daher auf die Aktivierung eines weiteren vorhandenen Bewehrungsdrahtes, der in den Verarbeitungsprozess eingegliedert wird. Zur Herstellung eines vierstäbigen Bündels wird ein vierter, in der Auswahleinrichtung ruhender Bewehrungsstab in die Fertigung eingeschlossen.

Eine Vorrichtung mit vier Bewehrungsdrähten gleicher Dicke ist daher bereits in der Lage, drei verschiedene Arten von Bündeln mit gleich langen Stäben in beliebigen Längen zu erzeugen. Sollen die Bewehrungsbündel an den Momentenverlauf angenähert werden, so werden die einzeln steuerbaren Vorschubeinrichtungen zeitlich versetzt in Tätigkeit gesetzt und bei gleichzeitigem Abschneiden der Drähte in umgekehrter Reihenfolge wieder stillgesetzt. Die Vorrichtung ist dann in der Lage, zwei-, drei- oder vierstäbige Bündel in beliebigen Längen zu erzeugen, wobei von Bündel zu Bündel die Stablängen an den Momentenverlauf angepasst und daher unterschiedlich sind.

Die Zahl der herstellbaren, unterschiedlichen Bündel lässt sich weiters erhöhen, wenn alle Bewehrungsstäbe im Bündel unterschiedliche Durchmesser aufweisen. Beispielsweise lassen sich mit vier Bewehrungsdrähten in aufeinanderfolgenden Durchmessern drei verschiedene zweistäbige Bündel, zwei verschiedene dreistäbige Bündel und ein vierstäbiges Bündel, insgesamt also sechs verschiedene Arten von Bündeln, jeweils in beliebigen, an den Momentenverlauf angepassten Längen, herstellen, wenn die Bewehrungsdrähte jeweils mit aufeinanderfolgenden Durchmessern kombiniert werden. Werden die Durchmesser beliebig kombiniert, so sind sechs verschiedene zweistäbige, vier dreistäbige und ein vierstäbiges, also insgesamt elf verschiedene Bündel herstellbar, jeweils in beliebigen Längen. Der sich daraus ergebende Vorteil wird insbesondere bei einer Erhöhung der Haspelanzahl vervielfacht. Werden beispielsweise zwölf Haspeln vorgesehen, die Bewehrungsdrähte in den gängigen mittleren Durchmessern zwischen fünf und sechzehn Millimetern mit jeweils einem Millimeter Unterschied aufweisen, können Bewehrungsbündel hergestellt werden, die alle üblichen Einzelstäbe ersetzen können, wobei das Ausmass des Vorratsteils unter dem von Gitterschweissmaschinen üblicher Breite liegt.

Eine vorteilhafte Weiterbildung der Vorrichtung ist im Patentanspruch 8 angegeben. Dabei werden nur jene Vorschubeinrichtungen eingeschaltet, die die gewünschten Bewehrungsdrähte befördern sollen.

Gemäss einer anderen bevorzugten Ausführung der Vorrichtung, die im Patentanspruch 9 gekennzeichnet ist, werden wesentlich weniger einzeln gesteuerte Vorschubeinrichtungen benötigt, da sie gemeinsam zwischen den einzelnen Positionen verstellbar sind. Ist beispielsweise die Herstellung von maximal vierstäbigen Bündeln geplant, werden vier Vorschubeinrichtungen im Vorschubblock vorgesehen, wobei jede wiederum einzeln antreibbar ist, um auch zwei- und dreistäbige Bündel erzeugen zu können.

Gemäss der im Patentanspruch 10 erwähnten Variante dieser Ausführung der Vorrichtung schliessen, wenn die Mittelebene aller Bewehrungsdrähte horizontal verläuft, die Verschiebebahnen der Vorschubblöcke zur Horizontalen jeweils den halben Winkel der beiden Tangentialebenen ein.

Anstelle eines Einzelantriebes der Vorschubeinrichtungen ist es im übrigen denkbar, einen gemeinsamen Antrieb vorzusehen, wobei jedoch nur die benötigten Vorschubeinrichtungen an den Bewehrungsdrähten angreifen und die übrigen beispielsweise geöffnet gehalten werden. Werden die Rollen der Vorschubeinrichtungen federnd gelagert, können die Vorschubblöcke parallel zueinander verschoben werden, wobei die unterschiedlichen Durchmesser der Bewehrungsdrähte durch verschieden starke Kompression der Federn ausgeglichen werden.

Nachstehend wird nun die Erfindung anhand der Figuren der beiliegenden Zeichnungen näher beschrieben, ohne darauf beschränkt zu sein.

Es zeigen:
Fig. 1 schematisch eine Draufsicht auf eine erfindungsgemässe Vorrichtung,
Fig. 2 und 3 Schnitte nach der Linie II-II bzw. 111-111 der Fig. 1,
Fig. 4 und 5 Stirnansichten herstellbarer Bewehrungsbündel und
Fig. 6 eine Endansicht eines Bewehrungsbündels.

Die Vorrichtung gemäss Fig. 1 ist mit einem Vorratsteil 1 ausgestattet, in dem zwölf Haspeln für Bewehrungsdrähte 5 bis 16, von denen jeder einen anderen Durchmesser aufweist, in zwei Reihen angeordnet sind. Die Bewehrungdrähte 5-16 weisen beispielsweise jeweils um 1 mm unterschiedliche Durchmesser auf, von 5 mm steigend, und entsprechen den gängigen, auf Haspeln wickelbaren Bewehrungsdrähten. Jede Haspel ist mit einer nicht näher bezeichneten bzw. dargestellten üblichen Ausgleichsschwinge und einer federbelasteten Bremse ausgestattet, die beim Betätigen der Ausgleichsschwinge gelüftet wird. Die Haspeln für die Bewehrungsdrähte mit einem Durchmesser ab 12 mm, also für die Drähte 12-16, sind zusätzlich mit einem hydraulischen Treiber versehen. Vor jeder Haspel ist der Bewehrungsdraht 5-16 durch eine separate Richteinrichtung 18 zur Auswahleinheit 2 geführt, in die die Enden der Bewehrungsdrähte 5-16 ragen. Der Auswahleinheit 2 ist eine Vorschubeinheit 3 zugeordnet, die mehrere Vorschubeinrichtungen 19, 20, jeweils aus einer Treibrolle 19 und einer Klemmrolle 20 bestehend, aufweist, von denen jede, einzeln gesteuert, eines der in die Auswahleinheit ragenden Enden der Bewehrungsdrähte 5-16 weiterbewegen kann (Fig. 2, 3). Unmittelbar nach der Vorschubeinheit 3 folgt eine Schneideeinheit 17, die aus der maximalen Anzahl der Stäbe des Bündels entsprechenden, einzeln gesteuerten Scheren besteht. Die Ausbildung dieser Scheren entspricht im wesentlichen der bei der Gitterträger- oder Baustahlmattenherstellung verwendeten, und ist daher nicht näher gezeigt. Im Anschluss an die Schneideeinheit 17 folgt eine Verschweissungseinheit 4, die die Stäbe zu Bündeln vereinigt und am Ende der Vorrichtung ausstösst. Die Arbeitsrichtung entspricht also dem Pfeil A.

Die Zahl der Haspeln und damit der Bewehrungsdrähte 5-16 beträgt im dargestellten Ausführungsbeispiel das Dreifache der maximal zu bündelnden Stäbe. Allgemein ist sie um zumindest eins grösser. Dies bedeutet, dass in der Auswahleinrichtung 2 immer mehr Bewehrungsdrähte 5-16 zur Verfügung stehen als für die Herstellung eines Bündels benötigt werden.

Es können daher mit Hilfe der Vorschubeinrichtungen 19, 20 die Zahl und die Durchmesser der Bewehrungsdrähte 5-16 ausgewählt werden.

In der in Fig. 2 gezeigten Ausführung sind zwölf Bewehrungsdrähte 5-16 gezeigt, deren Enden in die Auswahleinheit 2 ragen. Jedem dieser Bewehrungsdrähte ist eine Vorschubeinrichtung 19, 20 zugeordnet, wobei die Antriebswellen 21 der Treibrollen 19 einzeln antreibbar sind. Die Bewehrungsdrähte 5-16 sind - in der Zeichnung von links beginnend - mit steigendem Durchmesser in einer Ebene angeordnet. Da üblicherweise Stäbe mit benachbarten Durchmessern gebündelt werden, werden beispielsweise zur Erzeugung eines Bündels gemäss Fig. 4 die Vorschubeinrichtungen in Bewegung gesetzt, zwischen denen die Bewehrungsdrähte 7, 8, 9 eingespannt sind. Soll das Bündel gestaffelte Stäbe gemäss Fig. 6 zur Annäherung an den Biegemomentenverlauf aufweisen, beginnt zuerst die dem Bewehrungsdraht 8 zugeordnete Vorschubeinrichtung mit dem Vorschub. Nach den berechneten zeitlichen Abständen wird die dem Bewehrungsdraht 7 zugeordnete Vorschubeinrichtung und schliesslich die dem Bewehrungsdraht 9 zugeordnete Vorschubeinrichtung in Bewegung gesetzt, wobei alle Vorschubeinrichtungen 19, 20 mit denselben Geschwindigkeiten, insbesondere im Taktverfahren, laufen. Die auf diese Weise zu Verschweissungseinheit 4 gelangenden Bewehrungsdrähte werden zumindest an einigen Stellen untereinander verschweisst. Entsprechend der vorberechneten Länge wird zuerst der Vorschub des Bewehrungsdrahtes 9 gestoppt und gleichzeitig durch eine diesem zugeordnete Schere der Schneideeinheit 17 abgetrennt. Der Vorschub der Drähte 7 und 8 wird fortgesetzt, ebenso die Verschweissung. In weiterer Folge wird der Vorschub des Drahtes 7 gestoppt, sobald dessen vorberechnete Länge erreicht ist, und eine weitere diesem zugeordnete Schere schneidet ihn ab. Der Vorschub des Drahtes 8 wird bis zur Gesamtlänge des Bündels fortgesetzt, wobei noch fehlende Schweissstellen ausgeführt werden. Schliesslich wird auch durch eine weitere, einzeln gesteuerte Schere der Bewehrungsdraht 8 geschnitten und das fertiggestellte Bündel aus der Vorrichtung ausgestossen.

Zur Herstellung eines Bündels gemäss Fig. 5 wird in gleicher Weise verfahren, wobei jedoch insgesamt vier Bewehrungsdrähte 7, 8, 9, 10 bearbeitet werden. Diese Ausführung eignet sich auch zur Bündelung von nicht benachbarten Bewehrungsdrähten, da durch die Einzelsteuerung jede beliebige Vorschubeinrichtung in Bewegung gesetzt werden kann.

Die in Fig. 3 dargestellte Vorschubeinheit zeigt drei Vorschubeinrichtungen 19, 20, die in zwei Vorschubblöcken 22 zusammengefasst sind. Diese Vorschubeinheit kann für Fertigungsanlagen Verwendung finden, in denen ausschliesslich zwei- oder dreistäbige Bündel erzeugt werden sollen, in denen benachbarte Durchmesser eingesetzt werden. Wenn auch die Erzeugung vierstäbiger Bündel gemäss Fig. 5 vorgesehen ist, wird jeder Vorschubblock 22 mit vier Rollen bestückt, so dass vier Vorschubeinrichtungen 19, 20 einsetzbar sind.

Die Bewehrungsdrähte 5-16 sind wiederum mit - von links beginnend - steigendem Durchmesser in der Auswahleinheit 2 angeordnet, wobei die gemeinsame Mittelebene horizontal verläuft. Die Bewehrungsdrähte 5-16 sind dabei so ausgerichtet, dass sie zwei gemeinsame Tangentialebenen aufweisen, die untereinander den Winkel a einschliessen. Jeder Vorschubblock 22 ist auf einer in Richtung des Pfeiles C höhenverstellbaren Führungsbahn 23 in Richtung des Pfeiles B verschiebbar, wobei jede Führungsbahn 23 parallel zu einer Tangentialebene verläuft und daher mit der Horizontalen den winkel einschliesst. Die Vorschubeinrichtungen 19, 20 ergreifen daher jeweils eine Gruppe von benachbarten Bewehrungsdrähten 5-16, wobei aufgrund der schrägen Führungsbahnen 23 keine eigene Anpassung an die unterschiedlichen Durchmesser der Bewehrungsdrähte erforderlich ist. Die Treibrollen 19 der Vorschubeinrichtungen sind wiederum einzeln antreibbar, so dass innerhalb jeder Gruppe wieder beliebige Kombinationen von Bewehrungsdrähten möglich sind. Für die Änderung der Bündelzusammensetzung werden die Führungsbahnen 23 auseinanderbewegt, die Vorschubblöcke 22 an die gewünschte Stelle verschoben und die Führungsbahnen 23 wieder aneinander angenähert, worauf mit dem Vorschub der geänderten Gruppe von Bewehrungsdrähten in der zu Fig. 2 beschriebenen Weise begonnen werden kann.

Das erfindungsgemässe Verfahren ermöglicht mittels einer relativ einfachen Vorrichtung die automatische Herstellung von Bewehrungsbündeln in einer Vielzahl von verschiedenen Stabanzahl-, Stablängen- und Stabdurchmesserkombinationen, ohne dass zeitraubende Umstellungen der Anlage notwendig sind. Die Steuerung der Anlage erfolgt vorteilhaft mittels elektronischer Datenverarbeitung, durch die automatisch die Auswahl der Bewehrungsdrähte, der Einsatz der diesen ausgewählten Drähten zugeordneten Vorschubeinrichtungen und der Einsatz der den ausgewählten Drähten zugeordneten Scheren der Schneideeinheit erfolgt.

Vor allem die bevorzugte Ausführung der Erfindung, in der ausschliesslich Bewehrungsdrähte mit unterschiedlichen Durchmessern eingesetzt werden, erbringt noch einen weiteren Vorteil von grosser Bedeutung. In vielen Staaten existieren unterschiedliche Bestimmungen über den Querschnittsanteil der über die Gesamtlänge durchgehenden Bewehrungsstäbe bei Momentenanpassung. Es kann ebenfalls ohne jede Änderung der Vorrichtung durch entsprechende Steuerung jeder der zu einem Bündel zusammenzufassenden Bewehrungsdrähte über die gesamte Länge vorgesehen werden. Entsprechend dem Beispiel von Fig. 6 verläuft etwa ein Drittel der Gesamtbewehrung bis zur Auflage, da der Bewehrungsdraht 8 mit dem mittleren Querschnitt am längsten ist. Ist ein höherer Anteil erforderlich, wird Draht 9, ist ein niederer Anteil erforderlich, wird Draht 7 in der gesamten Länge vorgesehen, und jeweils die anderen werden gekürzt.

## Patentansprüche

1. Verfahren zur Herstellung eines Bewehrungsbündels mit mindestens zwei parallel aneinanderliegenden Bewehrungsstäben, wobei auf Haspeln gewickelte Bewehrungsdrähte (5-16) durch Vorschubeinrichtungen (19, 20) einer Verschweissungseinheit (4) zugeführt, miteinander an zumindest einigen Stellen verschweisst und auf die gewünschte Länge zugeschnitten werden, dadurch gekennzeichnet, dass zur Herstellung eines Bewehrungsbündels für auf Biegung beanspruchte Stahlbetonbauteile, in dem die Längen der Bewehrungsstäbe im Verlauf der Biegemomentenlinie im Stahlbetonbauteil angenähert gestaffelt sind, die Bewehrungsdrähte (5-16) von einzeln steuerbaren Vorschubeinrichtungen (19, 20) zeitlich versetzt der Verschweissungseinheit (4) mit gleicher Vorschubgeschwindigkeit zugeführt werden, und dass, nachdem auch der letztzugeführte Bewehrungsdraht über zumindest eine Schweissstelle mit einem der zuvor zugeführten Bewehrungsdrähte verbunden ist, der Vorschub der Bewehrungsdrähte (5-16) in umgekehrter Reihenfolge zeitlich versetzt unterbrochen wird, wobei jeder Bewehrungsdraht unmittelbar bei Unterbrechung seines Vorschubs abgeschnitten und jeder kürzer geschnittene Stab über die Schweissstelle durch einen der noch nicht geschnittenen Bewehrungsdrähte weiter vorgeschoben wird.

2. Verfahren nach Anspruch 1 zur Herstellung eines Bewehrungsbündels, in dem Bewehrungsstäbe mit zumindest zwei unterschiedlichen Durchmessern vorgesehen sind, dadurch gekennzeichnet, dass aus einer um zumindest eins grösseren Anzahl von Bewehrungsdrähten (5-16) verschiedenen Durchmessers eine der Stabanzahl im Bündel entsprechende Anzahl von Bewehrungsdrähten ausgewählt und innerhalb der ausgewählten Bewehrungsdrähte die momentenbedingte Reihenfolge ihrer Durchmesser festgelegt wird, worauf die einzeln steuerbaren Vorschubeinrichtungen (19, 20) die ausgewählten Bewehrungsdrähte erfassen.

3. Verfahren zur Herstellung eines Bewehrungsbündels mit mindestens zwei parallel aneinanderliegenden Bewehrungsstäben, wobei auf Haspeln gewickelte Bewehrungsdrähte (5-16) durch Vorschubeinrichtungen (19, 20) einer Verschweissungseinheit (4) zugeführt, miteinander an zumindest einigen Stellen verschweisst und auf die gewünschte Länge zugeschnitten werden, dadurch gekennzeichnet, dass aus einer um zumindest eins grösseren Anzahl von Bewehrungsdrähten (5-16) durch einzeln steuerbare Vorschubeinrichtungen (19, 20) eine der Stabanzahl im Bündel entsprechende Anzahl von Bewehrungsdrähten ausgewählt und der Verschweissungseinheit (4) zugeführt wird, in der sie zum Bewehrungsbündel verschweisst werden, wobei bei Unterbrechung des Vorschubs entsprechend der gewünschten Länge des Bewehrungsbündels jeder ausgewählte Bewehrungsdraht von einer einzeln steuerbaren Schneideinrichtung abgeschnitten wird.

4. Verfahren nach Anspruch 3, dadurch gekennzeichnet, dass zur Herstellung eines Bewehrungsbündels für auf Biegung beanspruchte Stahlbetonbauteile, in dem die Längen der Bewehrungsstäbe dem Verlauf der Biegemomentenlinie im Stahlbetonbauteil angenähert gestaffelt sind, die ausgewählten Bewehrungsdrähte von den einzeln steuerbaren Vorschubeinrichtungen (19, 20) zeitlich versetzt der Verschweissungseinheit (4) mit gleicher Vorschubgeschwindigkeit zugeführt werden, und dass, nachdem auch der letztzugeführte Bewehrungsdraht über zumindest eine Schweissstelle mit einem der zuvor zugeführten Bewehrungsdrähte verbunden ist, der Vorschub der ausgewählten Bewehrungsdrähte in umgekehrter Reihenfolge zeitlich versetzt unterbrochen und jeder Bewehrungsdraht gleichzeitig geschnitten wird, wobei jeder kürzer geschnittene Stab über die Schweissstelle durch einen der noch nicht geschnittenen Bewehrungsdrähte weiter vorgeschoben wird.

5. Verfahren nach Anspruch 2 oder 4 zur Herstellung eines Bewehrungsbündels, in dem jeder Bewehrungsstab einen anderen Durchmesser aufweist, dadurch gekennzeichnet, dass die Bewehrungsdrähte (5-16) nach steigendem Durchmesser gereiht den einzeln steuerbaren Vorschubeinrichtungen (19, 20) zugeordnet werden und von den Vorschubeinrichtungen (19, 20) eine der Stabanzahl des Bündels entsprechende Gruppe von nebeneinanderliegenden Bewehrungsdrähten erfasst und der Verschweissungseinheit (4) zugeführt wird.

6. Vorrichtung zur Herstellung eines Bewehrungsbündels, das aus mindestens zwei parallelen, aneinanderliegenden Bewehrungsstäben gleichen oder unterschiedlichen Durchmessers besteht, mit einem Vorratsteil (1), in dem die Bewehrungsdrähte (5-16) auf Haspeln gewickelt und in dem diesen zugeordnete Richteinrichtungen (18) vorgesehen sind, mit einer Vorschubeinheit (3), einer Schneideeinheit (17) und einer Verschweissungseinheit (4), dadurch gekennzeichnet, dass die Vorschubeinheit (3), der dann, wenn die Zahl der Bewehrungsdrähte im Vorratsteil grösser als die Mindestzahl der Bewehrungsstäbe im Bündel ist, eine zusätzliche Auswahleinheit (2) zugeordnet ist, in die die Enden aller Bewehrungsdrähte (5-16) ständig ragen, für jeden zu erfassenden Bewehrungsdraht (5-16) eine einzeln steuerbare Vorschubeinrichtung (19,20) aufweist, dass die Schneideeinheit (17) unmittelbar nach der Vorschubeinheit (3) und vor der Verschweissungseinheit (4) angeordnet ist und für jeden der zu erfassenden Bewehrungsdrähte eine getrennt steuerbare Schneideeinrichtung aufweist, die unmittelbar bei Unterbrechung des Vorschubs den Bewehrungsdraht durchtrennt.

7. Vorrichtung nach Anspruch 6, dadurch gekennzeichnet, dass jede Vorschubeinrichtung (19,20) aus einer Treibrolle (19) und einer Klemmrolle (20) besteht, wobei jede Treibrolle (19) auf einer eigenen, antreibbaren Antriebswelle (21) angeordnet ist.

8. Vorrichtung nach Anspruch 6 oder 7, dadurch gekennzeichnet, dass die Vorschubeinheit (3) eine der gesamten Zahl der Bewehrungsdrähte (5-16) entsprechende Zahl von Vorschubeinrichtungen (19,20) aufweist, die einzeln gesteuert einsetzbar sind.

9. Vorrichtung nach Anspruch 6 oder 7, dadurch gekennzeichnet, dass die Vorschubeinheit (3) eine der maximalen Zahl der Bewehrungsstäbe des Bewehrungsbündels entsprechende Zahl von einzeln gesteuerten Vorschubeinrichtungen (19, 20) aufweist, wobei alle Treibrollen (19) und alle Klemmrollen (20) jeweils zu einem Vorschubblock (22) zusammengefasst sind, und beide Vorschubblöcke (22) in einer Ebene senkrecht zur Arbeitsrichtung (A) in zwei Richtungen (B, C) verschiebbar und Gruppen von ausgewählten Bewehrüngsdrähten (5-16), die nach steigendem Durchmesser geordnet nebeneinander in die Auswahleinrichtung (2) ragen, zuordenbar sind.

10. Vorrichtung nach Anspruch 9, dadurch gekennzeichnet, dass die Enden der Bewehrungsdrähte (5-16) zwei gemeinsame Tangentialebenen aufweisen, die einen Winkel (a) einschliessen und jeder Vorschubblock (22) parallel zu einer Tagentiaiebene verschiebbar ist.

## Claims

1. Method for producing a reinforcing bundle comprising two parallel adjoining reinforcing rods, reinforcing wires (5-16) wound on reels being fed to a welding unit (4) by feed devices (19, 20), welded together at at least a number of points and severed to the desired length, characterized in that for the production of a reinforcing bundle for flexurally stressed ferroconcrete structural elements in which the lengths of the reinforcing rods are staggered in approximation of the bending moment curve in the ferroconcrete structural member, the reinforcing wires (5-16) are fed at time-intervals to the welding unit (4) by individually controllable feed devices (19, 20) at the same feed velocity, and that, when the last-fed reinforcing wire has been connected with a previously fed reinforcing wire by means of at least one weld joint, the feed of the reinforcing wires (5-16) is interrupted at time-intervals in reverse sequence, each reinforcing wire being severed immediately upon the interruption of its feed and each shorter-severed rod being fed forward over the weld joint by a non-severed reinforcing wire.

2. Method according to claim 1 for the production of a reinforcing bundle in which reinforcing rods of at least two different diameters are provided, characterized in that from a number, greater by at least one, of reinforcing wires (5-16) of different diameters, a number of reinforcing wires corresponding to the number of rods in the bundle are selected, and that with the selected reinforcing wires the moment-bound sequence of their diameters is determined, whereupon the individually controllable feed devices (19, 20) seize the selected reinforcing wires.

3. Method for the production of a reinforcing bundle comprising at least two parallel adjoining reinforcing rods, reinforcing wires (5-16) wound on reels being fed to a welding unit (4) by feed devices (19, 20), weld together at at least some points and severed to the desired length, characterized in that from a number, greater by at least one, of reinforcing wires (5-16), a number of reinforcing wires corresponding to the number of rods in the bundle are selected by individually controllable feed devices (19, 20) and fed to the welding unit (4) in which they are welded to form the reinforcing bundle, upon interruption of the feed each selected reinforcing wire being severed by an individually controllable severing device to the desired length of the reinforcing bundle.

4. Method according to claim 3, characterized in that for the production of a reinforcing bundle for flexurally stressed ferroconcrete structural elements in which the lengths of the reinforcing rods are staggered in approximation of the bending moment curve in the ferroconcrete structural member, that the selected reinforcing wires are fed at time-intervals to the welding unit (4) by the individually controllable feed devices (19, 20) at the same feed velocity, and that, when the last-fed reinforcing wire has been connected with one of the previously supplied reinforcing wires by means of at least one welding joint, the feed of the selected reinforcing wires is interrupted at time-intervals in reverse sequence and each reinforcing wire is simultaneously severed, each shorter-severed rod being fed forward over the weld joint by one of the non-severed reinforcing wires.

5. Method according to claim 2 or 4 for the production of a reinforcing bundle in which each reinforcing rod has a different diameter, characterized in that the reinforcing wires (5-16) associated with the individually controllable feed devices (19, 20) are arranged according to increasing diameters, and that a group of adjoining reinforcing wires corresponding to the number of rods of the bundle is seized by the feed devices (19,20) and fed to the welding unit (4).

6. Device for the production of a reinforcing bundle with at least two parallel adjoining reinforcing rods of equal or different diameters, comprising a storage member (1) in which the reinforcing wires (5-16) are wound on reels and in which a straightening device (18) associated with said wires is provided, comprising a feed unit (3), a severing unit (17) and a welding unit (4), characterized in that the feed unit (3) which, when the number of reinforcing wires in the storage member is greater than the minimum number of reinforcing rods in the bundle, is associated with a supplemental selecting unit (2) into which the ends of all reinforcing wires (5-16) permanently extend, has an individually controllable feed device (19, 20) for each reinforcing wire (5-16) to be seized, that the severing unit (17) is arranged immediately after the feed unit (3) and before the welding unit (4) and has an individually controllable severing device for each reinforcing wire to be seized which severs the reinforcing wire immediately upon interruption of the forward feed.

7. Device according to claim 6, characterized in that each feed device (19, 20) comprises a driving roller (19) and a clamping roller (20), each driving roller (19) being arranged on a separate drivable driving shaft (21).

8. Device according to claim 6 or 7, characterized in that the feed unit (3) has a number of feed devices (19, 20) which correspond to the total number of reinforcing wires (5-16) and are operable in individually controlled condition.

9. Device according to claim 6 or 7, characterized in that the feed unit (3) has a number of individually controlled feed devices (19, 20) corresponding to the maximum number of reinforcing rods of the reinforcing bundle, all driving rollers (19) and all clamping rollers (20), each, being combined to a feed block (22), and both feed blocks (22) being displaceable in two directions (B, C) in a plane vertical to the operating direction (A) and associable with groups of selected reinforcing wires (5-16) which extend according to increasing diameters and in adjoining arrangement into the selecting unit (2).

10. Device according to claim 9, characterized in that the ends of the reinforcing wires (5-16) have two common tangential planes which include an angle (a), and that each feed block (22) is displaceable parallel to one tangential plane.

## Revendications

1. Procédé de fabrication d'un faisceau d'armature comportant au moins deux barres d'armature placées parallèlement l'une à côté de l'autre, où des fils d'armature (5-16) enroulés sur des dévidoirs sont amenés par des dispositifs d'avancement (19, 20) jusqu'à une unité de soudage (4), sont soudés entre eux en au moins quelques endroits et sont tronçonnés à la longueur désirée, caractérisé en ce que, pour la fabrication d'un faisceau d'armature pour des éléments en biton armé sollicités à la flexion, dans lequel les longueurs des barres d'armature sont échelonnées approximativement en correspondance au profil de la courbe des moments de flexion dans l'élément en béton armé, les fils d'armature (5-16) sont amenés par des dispositifs d'avancement (19, 20) pouvant être commandés individuellement, avec décalage temporel, dans l'unité de soudage (4) avec la même vitesse d'avance et en ce que, après qu'également le fil d'armature introduit en dernier a été relié en au moins une zone de soudage avec un des fils d'armature précédemment introduits, l'avance des fils d'armature (5-16) est interrompue avec décalage temporel dans une séquence inversée, chaque fil d'armature étant tronçonné immédiatement lors de l'interruption de son mouvement d'avancement et chaque barre tronçonnée plus courte étant avancée plus loin jusque sur la zone de soudure par un des fils d'armature encore non tronçonnés.

2. Procédé selon la revendication 1 pour la fabrication d'un faisceau d'armature, dans lequel des barres d'armature comportant au moins deux diamètres différents sont prévues, caractérisé en ce qu'on sélectionne parmi un nombre, au moins supérieur à l'unité, de fils d'armature (5-16) de différents diamètres un nombre de fils d'armature correspondant au nombre de barres dans le faisceau et, dans l'ensemble des fils d'armature sélectionnés, la séquence de leurs diamètres, conditionnée par les moments, est établie et ensuite des dispositifs d'avancement (19, 20) pouvant être commandés individuellement saisissent les fils d'armature sélectionnés.

3. Procédé de fabrication d'un faisceau d'armature comportant au moins deux barres d'armature disposées parallèlement l'une à côté de l'autre, des fils d'armature (5-16) enroulés sur des dévidoirs étant amenés par des dispositifs d'avancement (19, 20) dans une unité de soudage (4), étant soudés entre eux en au moins quelques endroits et étant tronçonnés à la longueur désirée, caractérisé en ce qu'on sélectionne à partir d'armature (5-16), au moyen de dispositifs d'avancement (19, 20) pouvant être commandés individuellement, un nombre de fils d'armature correspondant au nombre de barres dans le faisceau et on les amène à l'unité de soudage (4) dans laquelle ils sont soudés sous forme d'un faisceau d'armature, auquel cas lors de l'interruption de l'avancement en correspondance à la longueur désirée du faisceau d'armature, chaque fil d'armature sélectionné est tronçonné par un dispositif de découpage pouvant être commandé individuellement.

4. Procédé selon la revendication 3, caractérisé en ce que, pour la fabrication d'un faisceau d'armature pour éléments en béton armé sollicités à la flexion, dans lequel les longueurs des barres d'armature sont échelonnées approximativement en correspondance au profil de la courbe des moments de flexion dans l'élément en béton armé, les fils d'armature sélectionnés sont amenés par le dispositif d'avancement (19, 20) pouvant être commandé individuellement, avec décalage temporel, dans l'unité de soudage (4) avec la même vitesse d'avance et en ce que, après qu'également le fil d'armature introduit en dernier a été relié en au moins une zone de soudure avec un des fils d'armature précédemment introduits, l'avancement des fils d'armature sélectionnés est interrompu dans la séquence inverse et avec décalage temporel et chaque fil d'armature est tronçonnée simultanément, auquel cas chaque barre tronçonnée plus courte est avancée plus loin jusqu'au-dessus de la zone de soudure par un des fils d'armature encore non tronçonnés.

5. Procédé selon la revendication 2 ou 4 pour la fabrication d'un faisceau d'armature, dans lequel chaque barre d'armature a un diamètre différent, caractérisé en ce que les fils d'armature (5-16) sont placés dans les différents dispositifs d'avancement (19, 20) pouvant être commandés individuellement en étant ordonnés en diamètres croissants et un groupe de fils d'armature placés l'un à côté de l'autre et correspondant au nombre de barres du faisceau est saisi par les dispositifs d'avancement (19, 20) et est amené dans l'unité de soudage (4).

6. Machine pour la fabrication d'un faisceau d'armature, qui se compose d'au moins deux barres d'armature parallèles, placées l'une à côté de l'autre et de diamètres identiques ou différents, comportant une partie de stockage (1) dans laquelle les fils d'armature (5-16) sont enroulés sur des dévidoirs et où il est prévu des dispositifs directionnels (18) associés à ceux-ci, la machine comprenant une unité d'avancement (3), une unité de tronçonnage (17) et une unité de soudage (4) et étant caractérisée en ce que l'unité d'avancement (3), à laquelle est associée, quand le nombre des fils d'armature dans la partie de stockage est supérieur au nombre minimal des barres d'armature dans le faisceau, une unité additionnelle de sélection (2) dans laquelle pénètrent constamment les extrémités de tous les fils d'armature (5-16), en ce qu'il est prévu pour chaque fil d'armature à saisir (5-16) un dispositif d'avancement (19, 20) pouvant être commandé individuellement, en ce que l'unité de tronçonnage (17) est disposée immédiatement après l'unité d'avancement (3) et avant l'unité de soudage (4) et en ce qu'il est prévu pour chacun des fils d'armature à saisir un dispositif de tronçonnage pouvant être commandé séparément et qui sectionne le fil d'armature immédiatement lors de l'interruption de l'avancement.

7. Machine selon la revendication 6, caractérisée en ce que chaque dispositif d'avancement (19, 20) se compose d'un rouleau entraîneur (19) et d'un rouleau de serrage (20), chaque rouleau entraîneur (19) étant placé sur un arbre d'entraînement propre (21) pouvant être entraîné.

8. Machine selon la revendication 6 ou 7, caractérisée en ce que l'unité d'avancement (3) comporte un nombre de dispositifs d'avancement (19, 20) correspondant au nombre total des fils d'armature (5-16) et qui sont utilisables en étant commandés individuellement.

9. Machine selon la revendication 6 ou 7, caractérisée en ce que l'unité d'avancement (3) comporte un nombre de dispositifs d'avancement (19, 20) pouvant être commandés individuellement correspondant au nombre maximal des fils d'armature du faisceau d'armature, auquel cas tous les rouleaux entraîneurs (19) et tous les rouleaux de serrage (20) sont réunis respectivement sous forme d'un bloc d'avancement (22) et les deux blocs d'avancement (22) sont déplaçables par translation dans deux directions (B, C) dans un plan perpendiculaire à la direction de travail (A) et des groupes de fils d'armature sélectionnés (5-16), qui pénètrent l'un à côté de l'autre, en étant rangés en diamètres croissants, dans le dispositif de sélection (2), peuvent être associés.

10. Machine selon la revendication 9, caractérisée en ce que les extrémités des fils d'armature (5-16) comportent deux plans tangentiels communs, qui font entre eux un certain angle (a) et chaque bloc d'avancement (22) est déplaçable par translation parallèlement à un plan tangentiel.
